# EUROPÄISCHE PATENTSCHRIFT

(11) **EP 0 264 732 B1**
(45) Veröffentlichungstag und Bekanntmachung des Hinweises auf die Patenterteilung: **21.11.1991**
(21) Anmeldenummer: 87114736.9
(22) Anmeldetag: 09.10.1987
(51) Int. Cl.: B21D 43/05

(54) **Vorrichtung und Verfahren zum Kuppeln und Entkuppeln von Greiferschienen in einer Transferpresse**
Device and method for coupling and uncoupling gripper bars in a transfer press
Dispositif et méthode pour coupler et découpler des barres à griffes dans une presse de transfert

(30) Priorität: 23.10.1986 DE 3636011
(43) Veröffentlichungstag der Anmeldung: 27.04.1988
(73) Patentinhaber: L. SCHULER GmbH, D-73012 Göppingen (DE)
(72) Erfinder: Michael, Wolfgang, D-7320 Göppingen (DE); Mikusch, Gerald, D-7320 Göppingen (DE); Brangs, Eckhard, Dr.-Ing., D-4800 Bielfeld 11 (DE)

(56) Entgegenhaltungen:
- EP-A- 0 188 776
- EP-A- 0 205 057
- DE-A- 3 323 840
- DE-A- 3 344 670
- DE-A- 3 511 965
- US-A- 4 614 265

## Beschreibung

Die Erfindung betrifft Vorrichtungen nach dem Oberbegriff des Anspruchs 1 sowie ein Verfahren unter Verwendung solcher Vorrichtungen nach dem Oberbegriff des Anspruchs 11.

In Transfer-, Umform- und dgl. Pressen werden die Werkstücke von Greifzeugen erfaßt und in den Bearbeitungsstationen umgesetzt. Die Greifzeuge sind an Greiferschienen eingerichtet, die sich von der Werkstückeingabestation über die Bearbeitungsstationen in die Werkstückausgabestation erstrecken können. Für ein sicheres Erfassen und Transportieren der Werkstücke sind zwei Greiferschienen vorhanden, wobei diese beabstandet zueinander in Richtung der Umsetzbewegung der Werkstücke, in Richtung eines Aushebens und Absenkens mit Bezug auf die Werkzeugsätze und in Richtung aufeinander zu und voneinander weg bewegbar sind.

Bei dem Umrüsten der Presse für ein neues Werkstück sind neben dem Wechsel der Werkzeugsätze auch die Greifzeuge zu ersetzen. Die Greiferschienen sind hierfür in in der Presse verbleibende Greiferschienenteile und in austauschbare Greiferschienenteile unterteilt. Der Wechsel von Werkzeugsätzen und Greiferschienenteilen erfolgt über Schiebetische, die aus der Presse heraus und in diese hinein verfahrbar sind.

Das Entkuppeln der Greiferschienenteile voneinander und das Kuppeln dieser untereinander ist ein Teilvorgang des Wechselns und wird iber die zentrale Pressensteuerung zeitlich gesteuert.

Speicherprogrammierbare Steuerungen für die Pressenautomation im Fertigungsbetrieb und für den Einrichtbetrieb sind beispielsweise aus den Druckschriften DE-A1-26 24 733 und EP-B1-0 010 170 bekannt.

Aus der DE-A1-33 23 840 ist es bekannt, fünf Greiferschienenteile der Greiferschiene mit Hilfe von Kupplungen zu kuppeln und voneinander zu trennen. Die Greiferschienenteile werden hierbei in Längserstreckung voneinander getrennt. (siehe auch DE-3511965).

Weiterhin ist bei einer Presse mit Greiferschienen für den Transport von Werkstücken die Verwendung von Spannelementen in Endteilen der Greiferschienenteile, wobei jeweils ein Spannbolzen in seiner Achsrichtung und um diese bewegbar ist, zum Verspannen der Greiferschienenteile, bekannt (eigene Ausführung). Der Spannbolzen ist über den Bereich der Trennstelle aus einem Greiferschienenteil herausfahrbar und hinter einer Spannfläche in dem zu kuppelnden Greiferschienenteil festsetzbar. Mit dem Spannbolzen wird ein Formstück mitgeführt, das in eine Ausnehmung in dem zu kuppelnden Greiferschienenteil einfahrbar ist zum Zentrieren der Greiferschienenteile untereinander vor dem Verspannen. Die Versorgung von Stellmitteln und von Abfrageeinheiten sowie der Steuer- und Schaltleitungen erfolgt über Leitungen verbindende Kupplungen zum einen zwischen den Pressenständern und den in der Presse verbleibenden Greiferschienenteilen und zum anderen zwischen den einander zugewandten Enden der Greiferschienenteile. Hierbei müssen zunächst die Kupplungen erstgenannter Art geschlossen werden, um die Kupplungen der zweitgenannten Art schließen zu können. Im Betriebszustand erfolgt die Versorgung über eine Energieeinspeisung vermittels eines Schleppkabels zwischen je einem Pressenständer und je einer Greiferschiene. Das Lösen der Kupplungen erfolgt in umgekehrter Reihenfolge ebenfalls durch entsprechende Signalgabe von der zentralen Pressensteuerung. Die Greiferschienenteile sind über Arretiermittel an den Pressenständern bzw. an den Schiebetischen arretierbar.

Demgegenüber ist es Aufgabe der Erfindung, innerhalb der Gesamtwechselzeit die Zeiten für das Entkuppeln und für das Kuppeln der Greiferschienenteile wesentlich zu verringern und zeitaufwendige Abläufe zeitgleich auszuführen.

Diese Aufgabe ist gelöst durch die Vorrichtung nach den kennzeichnenden Merkmalen des Anspruchs 1 und durch das Verfahren nach Anspruch 11.

Die Merkmale der weiteren Ansprüche unterstützen die erfindungsgemäße Ausgestaltung. Hierbei ist es von besonderem Vorteil, daß alle Greiferschienenteile gleichzeitig zu einer Greiferschiene zusammengezogen und die Greiferschienenteile untereinander verpreßt werden nach dem Verdrehen aller Spannbolzen in die Spannstellung, und daß die Greiferschienenteile gleichzeitig in einer hierzu gegenläufigen Bewegung entkuppelt und auf Abstand zueinander verbracht werden. Die Anordnung kupplungswesentlicher Bauteile auf einer gemeinsamen Brücke reduziert nicht nur die Teilezahl; vielmehr wird hierdurch eine hohe Genauigkeit in der Einstellung dem Zentrieren und dem Kuppeln dienender Bauteile und -gruppen erreicht, die nacheinander in Eingriff mit den entsprechenden Gegenstücken zu bewegen sind.

Weiterhin von Vorteil ist, daß die Greiferschienenteile voneinander getrennt werden in der zeitgleichen Bewegung der Spannbolzen aus ihrer Anlage an den Spannflächen in ihre Drehlage, wobei die Drehung der Spannbolzen gleichfalls zeitgleich während der Anlage an den Gegenanlageflächen an den zu entkuppelnden Greiferschienenteilen erfolgen kann. Die Verfahrwege der Spannbolzen können auch dadurch verringert werden, daß die verschiebbaren Brücken innerhalb der Greiferschienenteile mit den Spannbolzen verbunden sind, in denen das Spannelement angeordnet ist. Die Anzahl der Kupplungselemente wird auch durch die Anordnung der Spannelemente in dem der Energieeinspeisung abgewandten Endteil der Greiferschienenteile wesentlich verringert. Die Anordnung von Zentriermitteln und Kupplungshälften innerhalb der Endteile der Greiferschienenteile verringert neben den Baumaßen die Beschädigungsgefahr bei der Auflage der Greiferschienenteile auf den Schiebetischen.

Anhand von bevorzugten Ausführungsbeispielen in der Zeichnung soll im folgenden die Erfindung näher erläutert werden. Es zeigen in Verkleinerungen:
- Fig. 1: eine Transferpresse im Bereich des Werkstückdurchganges in einer Seitenansicht,
- Fig. 2: Endbereiche von miteinander zu kuppelnden Greiferschienenteilen einer ersten Ausführungsform,
- Fig. 3: Endbereiche der Greiferschienenteile nach Fig. 2 in einer Zentrierstellung,
- Fig. 4a - e: den Kuppelvorgang - auch Entkuppelvorgang - der Greiferschienenteile in schematisierter Darstellungsweise,
- Fig. 5: Endbereiche von miteinander zu kuppelnden Greiferschienenteilen einer weiteren Ausführungsform entsprechend dem Schnittverlauf V-V in Fig. 6 und
- Fig. 6: einen Schnitt durch eine Trennstelle entsprechend der Blickrichtung VI-VI in Fig. 5.
In einer Presse 1, z.B. einer Transferpresse in Fig. 1, sind Greiferschienen 6, 7 angeordnet, von denen nur die in Blickrichtung vorne liegende Greiferschiene zu erkennen ist. Die Greiferschienen 6, 7 sind, ausgehend von einer Antriebswelle und einem Umlenkgetriebe 4, über einen Vorschubkasten 2 und Schließkästen 3 in z.B. drei Achsen, Transfer, Heben-Senken und Öffnen-Schließen, bewegbar. Die Einrichtungen hierfür sind nur angedeutet, da diese Mittel nicht erfindungswesentlich sind. Mit 13 ist je eine Hebe-Senkeinrichtung, mit 14 Führungsmittel der Öffnen-Schließenbewegung und mit 15 Mittel für die Längsbewegungen der Greiferschienen 6, 7 positioniert. Die Greiferschienen 6, 7 erstrecken sich über den gesamten Werkzeugraum und die Eingabe- und Ausgabestationen innerhalb von mit 5 positionierten Pressenständern. An den Greiferschienen 6, 7 sind Greifzeuge angeordnet zum Handhaben der Werkstücke. Diese Greifzeuge und weitere Elemente der Presse 1, die für das Erkennen des Wesens der Erfindung nicht unbedingt erforderlich sind, sind ebenfalls nicht dargestellt worden. Die Versorgung z. B. der Stellmittel für die Greifzeuge und weiterer, im folgenden noch zu beschreibender Stellmittel, erfolgt über eine Energieeinspeisung, angedeutet durch zwei in strichpunktierten Linien dargestellte Schleppkabel 17, 18, die von einem der Pressenständer 5 kommen und zu den Greiferschienen 6, 7 führen.

Die Greiferschienen 6, 7 sind unterteilt in Greiferschienenteile 8, 10, 12, die in den Bereichen der Pressenständer 5 befindlich sind und in Greiferschienenteile 9, 11, deren Längen kleiner als der Abstand der Pressenständer 5 zueinander sind. Für den Werkzeugwechsel, sowie für den Wechsel der Greifzeuge und der diese tragenden Greiferschienenteile 9, 11, dienen Schiebetische 20, die in Schienen über Laufrollen 21 aus der Presse 1 heraus und in diese hinein verfahrbar sind. Zum Abstützen der Greiferschienenteile 8 bis 12 dienen einerseits im Bereich der Schließkästen 3 und andererseits an den Schiebetischen 20 angeordnete Hubzylinder 16, an deren Kolbenstangen die Greiferschienenteile 8 bis 12 arretierbar sind. Die Trennstellen der Greiferschienenteile 8 bis 12 sind mit 19 angegeben. In diesen Bereichen sind Kupplungsmittel angedeutet, von denen das jeweilige Spannmittel mit 25 positioniert ist. Die sinnbildliche Darstellung dieser Kupplungsmittel entspricht derjenigen in den Fig. 4 a bis 4 e.

In den Fig. 2 und 3 sind Kupplungsmittel einer ersten Ausführungsform gezeigt, die in die Endteile 22, 23 der Greiferschienenteile 8, 9 und in gleicher Anordnung in die Endteile 22, 23 der weiteren Greiferschienenteile 10, 11 und 12 eingebracht sind. Mit 22 ist immer das dem Schleppkabel 17, 18 abgewandte Ende eines Greiferschienenteils 8 bis 11 positioniert. Die Kupplungsmittel umfassen zunächst ein Spannmittel, 25 in Fig. 1, das einen Spannbolzen 35 in dessen Achsrichtung 36 vor und zurück sowie um dessen Längsachse in Drehrichtung 37 um z.B. 90 Winkelgrad drehen kann. Derartige Spannmittel sind unter der Bezeichnung Drehspanner, Schnellspannsysteme u.dgl., im Handel erhältlich. Der Spannbolzen 35 weist in seinem Endbereich einen Spannanker 38 auf, der aus einem Durchbruch 46 in dem Flansch 24 herausführbar ist. In seinem mittleren Bereich ist der Spannbolzen 35 in einem Feststellbereich 42, z.B. über Stellringe, mit einer Brücke 41 in Wirkverbindung , um diese in seiner Achsrichtung 36 mitzubewegen. Es versteht sich, daß der Feststellbereich 42 z.B. durch Mehrteiligkeit des Spannbolzens 35 oder durch angeformte Bunde ausgeführt sein kann. Die Brücke 41 trägt in Randbereichen Zentrierbolzen 48, die in Durchbrüchen 47 in dem Flansch 24 geführt sind. Die Brücke 41 ragt durch Durchbrüche 43, 44 in der Wandung des Endteils 22 und trägt in den hervorstehenden und gekröpften Bereichen Kupplungshälften 26 und 29. Bei einer Bewegung des Spannbolzens 35 in Achsrichtung 36 werden sowohl der Spannanker 38 als auch die Kupplungshälften 26, 29 und diese über die Brücke 41 vor bzw. zurück verschoben. Dem Endteil 22 des Greiferschienenteils 8 steht der Endteil 23 des Greiferschienenteils 9 in axialer Erstreckung gegenüber. In dem Flansch 59 des Endteils 23 sind Öffnungen 50 zur Aufnahme und zur Führung der Zentrierbolzen 48 und eine zentrale Öffnung 49 zum Durchtritt des Spannbolzens 35 mit dem Spannanker 38 vorgesehen. Der Spannanker 38 ist einerseits bei entsprechend lang ausgeführter Bewegung in Achsrichtung 36 mit einer Stirnfläche 39 gegen eine greiferschienenfeste Gegenanlagefläche 53 im Greiferschienenteil 9 legbar und andererseits nach seiner Drehung in Drehrichtung 37 um 90 Winkelgrad und einer Bewegung entgegen seiner Vorschubbewegung in Achsrichtung 36 mit einer Anlagefläche 40 an seinem Spannanker 38 gegen eine Spannfläche 52 an der Innenseite des Flansches 59 legbar. Infolge der Zugkraft des Spannmittels 25 sind dann bei Anlage des Spannankers 38 an dem Flansch 59 die Flanschflächen 45, 51 der Flansche 24, 59 der Greiferschienenteile 8, 9; 9, 10; 10, 11 sowie 11, 12 gegeneinander verpreßbar. An dem Endteil 23 des Greiferschienenteils 9 sind zwei Kupplungshälften 27 und 30 angebracht, die mit den entsprechenden Kupplungshälften 26, 29 an dem Endteil 22 zusammenwirken, um die Leitungen 28 und 31 in den Trennstellen 19 zu verbinden. Unter Leitungen sind hier ganz allgemein Energie und Signalträger elektrischer, hydraulischer oder pneumatischer Art zu verstehen, um die Energieverbraucher wie Arbeitszylinder und dgl. Stellmittel, Abfragemittel sowie Schaltelemente z.B. an Ventilen mit der zentralen Pressensteuerung zu verbinden. Mit 54 bzw. 55 sind Flächen an den Zentrierbolzen 48 und -Bohrungen 50 positioniert, deren Abstand im Trennzustand, Entkuppelzustand, der Greiferschienenteile 8 bis 12 kleiner ist als der Abstand der die Leitungen 28 und 31 verbindenden Kupplungshälften 26, 27 und 29, 30 zueinander. Die Kupplungshälfte 27 ist an einem Schlitten 32 befestigt, der in einer Führungsschiene 33 geführt und gegen die Wirkung einer Feder 34 , hier einer Druckfeder, in Achsrichtung 36 bzw. in Bewegungsrichtung der Brücke 41 und somit mit der Kupplungshälfte 26 verstellbar ist. Die Feder 34 ist derart ausgelegt, daß bei Verwendung von z.B. Hydraulik als Energieträger zunächst Schließkörper in einer bzw. beiden Kupplungshälften 26, 27 zu verdrängen sind. Zur Vermeidung von Leckage erfolgt hierbei die Verdrängung der Schließkörper nach dem Verschließen der Kupplung.

Nach Fig. 3 ist die Brücke 41 vermittels Spannmittel 25 und Spannbolzen 35 in eine Zwischenstellung verschoben dargestellt während der Bewegung zum Verschließen der Kupplung 26/27. Hierbei ist der Zeitraum festgehalten, indem die Zentrierbolzen 48 in die Durchbrüche 50 in dem Flansch 59 eingeführt sind und die Greiferschienenteile 8, 9 in ihren Endbereichen 22, 23 zueinander ausgerichtet, zentriert, sind. Hierdurch ist ein genaues Fluchten der Kupplungshälften 26 und 27 sowie 29 und 30 gewährleistet. Zum besseren Verständnis der Fig. 4 a bis 4 e sind in Fig. 3 noch die Drehlage 38ʹ sowie die Spannstellung 38ʹʹ des Spannankers 38 an dem Spannbolzen 35 angedeutet.

In den Fig. 4 a bis 4 e sind gleiche Bezugszeichen (-zahlen) verwendet worden wie zu den Fig. 1 bis 3. Jedoch wurde die Darstellung der Bauteile vereinfacht. Unter Zugrundelegung dieser Figuren sollen die Vorgänge des Kuppelns und Entkuppelns veranschaulicht werden. Der Erfindung liegt zunächst der Gedanke zugrunde, die Kupplungen 26/27 in der Leitung 28 bzw. den Leitungen 28 nacheinander zu schließen, um nach dem Erreichen des Kuppelzustands der letzten Kupplung alle weiteren zeitaufwendigen Bewegungen des Kuppelns und des Entkuppelns der Greiferschienenteile 8 bis 12 zeitgleich, d.h. parallel ablaufend, ausführen zu lassen.

Fig. 4 a zeigt den Entkuppelzustand aller Greiferschienenteile 8 bis 12 sowie der Kupplungen 26/27 (29/30). Die Greiferschienenteile 8 bis 12 sind in der Presse bzw. an den Schiebetischen vermittels der Arretiermittel 16, von denen eines angedeutet ist, festgelegt. Es wird angenommen, daß die Energieeinspeisung - über das Schleppkabel 17, 18 in Fig. 1 - zunächst in den Greiferschienenteil 8 erfolgt. Bei Ansteuerung des Stellmittels 25 in dem Greiferschienenteil 8 erfolgt eine Bewegung über den Spannbolzen 35 und die Brücke 41 auf die Zentrierbolzen 48 und die Kupplungshälfte 26. Die in Fig. 3 gezeigte Position wird überfahren und es kommt zu einem Schließen der Kupplung 26/27, dargestellt in Fig. 4 b. Der Schlitten 32 bleibt unter der Wirkung der Feder 34 noch stehen. Der Spannbolzen 35 kann stehenbleiben oder in die mit 38ʹ in Fig. 3 gezeigte Drehlage verfahren. Mit dem Schließen der ersten, im Bild jeweils linken Kupplung 26/27 kann über das an die Leitung 28 angeschlossene Spannmittel 25ʹ die zweite Kupplung 26ʹ/27ʹ geschlossen werden. Mit dem Schließen der zweiten Kupplung 26ʹ/27ʹ kann über das an die Leitung 28 angeschlossene Spannmittel 25ʹʹ die dritte Kupplung 26ʹʹ/27ʹʹ geschlossen werden. Hierdurch wird die Verbindung zu dem Spannmittel 25ʹʹʹ hergestellt, über das die Kupplung 26ʹʹʹ/27ʹʹʹ zu schließen ist. Alle weiteren Kupplungen, soweit wegen der Anzahl der Pressenständer solche erforderlich sind, sind in dieser Reihenfolge zu schließen. Der Schließvorgang kann durch weitere Schleppkabel oder durch ein Schleppkabel im Mittelständerbereich, die jedoch aus z.B. Platzgründen oder aus bautechnischen Gründen vermieden werden sollen, beschleunigt werden.

Fig. 4 c zeigt den Augenblick in der Kupplungsphase, in dem alle die Leitung 28 verbindenden Kupplungen 26/27 geschlossen sind. Alle Spannbolzen 35 können nun gleichzeitig mit der nicht zu unterbrechenden Bewegung des (letzten) Spannbolzens 35ʹʹʹ in Richtung des Pfeils 36 bis in die Drehlage 38ʹ bewegt werden, soweit diese Bewegung nicht schon ausgeführt worden ist. Die Drehung 37 der Spannbolzen 35 kann auch hier schon erfolgt sein vor Drehung 37 des (letzten) Spannbolzens 35ʹʹʹ oder gleichzeitig mit dessen Drehung erfolgen. Die Drehung erfolgt unter Anlage der Stirnfläche 39 der Spannbolzen 35 an den Gegenanlageflächen 53, da für den nachfolgend noch zu beschreibenden Vorgang des Entkuppelns die Greiferschienenteile 8 bis 12 ohnehin in diese Lage zu verbringen sind. Die Drehlage aller Spannbolzen 35 ist in Fig. 4 d veranschaulicht.

Fig. 4 e zeigt den Kuppelzustand aller Greiferschienenteile 8 bis 12. Diese wird ausgehend von der Lage der Spannbolzen 35 in Fig. 4 d erreicht durch eine Bewegung der Spannbolzen 35 in der der Vorschubrichtung 36 - Fig. 4 b bis 4 d - entgegengerichtete Bewegung 36, wobei der Spannbolzen 35 zur Anlage seiner Anlagefläche 40 an der Spannfläche 52 gedreht bleibt. Vor dem Spannen sind alle Arretiermittel 16 in den Bereichen der Pressenständer 5 und an den Schiebetischen 20 von den Greiferschienenteilen 8 bis 12 zurückzuziehen. Die in den Fig. 2 und 4 a positionierten Flanschflächen 45 und 51 werden gegeneinandergepreßt. Die Kupplungen 26/27, die in der Vorschubbewegung der Brücke 41 relativ zu dem jeweiligen Endteil 23 der Greiferschienenteile 9 bis 12 verschoben wurden, werden bei der Spannbewegung über die Feder 34 in eine Mittenlage zurückgeführt. Die Kupplungen 26/27 stehen unter der Wirkung ihrer Federn 34 und halten somit ihren geforderten Kuppelzustand bei. Die in Fig. 2 und 3 dargestellte Kupplung 29/30 erlaubt einerseits einen längeren Schließweg, sodaß auf eine Ausgleichsfederung verzichtet werden kann, andererseits ist die Kupplung 29/30 derart eingestellt, daß ihr Kuppelzustand zeitlich nach dem Kuppeln der Kupplung 26/27 erreicht wird.

Die Fig. 4 a bis e zeigen auch gleichzeitig die Entkupplungsphasen. Ausgehend von der Fig. 4 e sind die Spannmittel 25 zu entspannen und entgegengesetzt zur in Achsrichtung 36 erfolgten Spannrichtung zu beaufschlagen. Der Spannbolzen 35 wird hierbei verdrängt in seine Drehlage 38ʹ unter Anlage der Stirnfläche 39, wobei die Greiferschienenteile 8 bis 12 und somit deren Flanschflächen 45, 51 voneinander entfernt werden. Die Trennstellen 19 verbreitern sich auf einen Abstand der Flanschflächen 45, 51 zueinander, dargestellt in Fig. 4 d, der notwendig ist, die Greiferschienenteile 9, 11 entfernen zu können.

Mit dem Erreichen der in Fig. 4 d gezeigten Lage der Greiferschienenteile 8 bis 12 sind diese über die Arretiermittel 16 an der Presse 1 bzw. an den Schiebetischen 20 festzusetzen. Das Drehen der Spannbolzen 35 um 90 Winkelgrad in eine Lage, in der die Spannanker 38 aus den Greiferschienenteilen 9 bis 12 zurückgezogen werden können, erfolgt, wie auch das Entspannen der Spannbolzen 35 und das Trennen der Greiferschienenteile 8 bis 12, zeitgleich. Die die Leitung 31 verbindenden Kupplungen 29/30 können während der Trennphase bereits geöffnet werden. Das Zurückziehen aller Spannbolzen 35 erfolgt zunächst zeitgleich, bis die von der Energieeinspeisung, Schleppkabel 17, 18, entfernteste Kupplung 26/27, z.B. die Kupplung 26ʹʹʹ/27ʹʹʹ, geöffnet hat. Dieses darf erst dann erfolgen, wenn der Spannanker 38 über den Spannbolzen 35 des der Energieeinspeisung fernsten Spannmittels 25ʹʹʹʹ völlig in das Greiferschienenteil 12 zurückgezogen ist. In gleicher Weise kann nunmehr der Spannanker des Spannmittels 35ʹʹ unter Öffnen der Kupplung 26ʹʹ/27ʹʹ zurückgezogen werden, wodurch die Energiezufuhr zu dem Spannmittel 25ʹʹʹ unterbrochen ist. Das Öffnen der weiteren Kupplungen 26/27 hat in dieser Reihenfolge zu erfolgen, die umgekehrt ist zu der Reihenfolge bei dem Schließen der Kupplungen 26/27, da die Energiezufuhr von einer Einspeisungsseite aus erfolgt. Die letzte, über das Spannmittel 25 zu öffnende Kupplung, in Fig. 4 b, ist somit die der Einspeisung, Schleppkabel 17, 18, am nächsten kommende Kupplung 26/27. Die Verstellbewegung bei dem Trennen der Greiferschienenteile 8 bis 12 voneinander in jeweils die Lage, bis die jeweilige Kupplung zu öffnen hat, wird durch die federbeaufschlagte Bewegung des Schlittens 32 ausgeglichen bzw. überbrückt.

In den Fig. 5 und 6 sind die in die Endteile 22, 23 der Greiferschienenteile 8, 9 eingebrachten Kupplungshälften 26 sowie die Zentrierbolzen 48 an einem Träger 60 angebracht, der über einen Federkraftspeicher 62, z.B. eine Druckfeder, an einer von dem Spannmittel 25 über den Spannbolzen 35 in Achsrichtung 36 bewegbaren Brücke 61 abgestützt ist. Die Brücke 61 greift hierbei beispielsweise im Feststellbereich 42 in eine Nut an dem Spannbolzen 35 ein, um dessen Drehbeweglichkeit in der Brücke 61 zu veranschaulichen. Der Spannbolzen 35 ist in seiner Drehlage 38ʹ gezeigt, in der der Spannanker 38 mit der Stirnfläche 39 an der Gegenanlagefläche 53 anliegt. Diese Drehlage nimmt der Spannbolzen 35 bei dem Kuppeln ein, bevor seine Auflagefläche 40 an der Spannfläche 52 anzulegen ist. Diese Lage des Spannbeginns ist in strichpunktierten Linien dargestellt und mit 38ʹʹ gekennzeichnet. Die Kupplungshälften 27 sind in dem Endteil 23 fest eingebracht und können mit ihrer Kuppelseite mit der Flanschfläche 51 abschließen. Die Kupplungshälften 26 sind in einer Laufbuchse 56 fest und mit dieser in dem Endteil 22 in Richtung der Bewegung des Trägers 60 verschiebbar angeordnet. Aus Fig. 6 ist weiterhin noch der Durchbruch 49 für den Spannbolzen 35 und den Spannanker 38 zu erkennen. Die Lage 38 zeigt die Drehlage des Spannankers in seiner in den Endteil 22 zurückgezogenen Position. Die Kuppel-Entkuppelbewegungen erfolgen in der zu den Fig. 4 a bis 4 e beschriebenen Weise. Fig. 5 zeigt den Augenblick in der Kuppelphase nach dem Zentrieren der Greiferschienenteile 8, 9 und den Beginn des Schließens der Kupplungen 26/27. Die Kupplungshälfte 26 schließt hierbei mit ihrer Kupplungsseite mit der Flanschfläche 45 ab. Der Träger 60 ist gegen einen elastischen Anschlag 64, z.B. einen gummiartigen Puffer, geführt, der auf den Bund 63 aufgebracht ist. In der Folgebewegung des Spannbolzens 35 wird die Relativbewegung zwischen Träger 60 und Brücke 61 durch den Federkraftspeicher 62 ausgeglichen, z.B. durch Zusammenpressen bei Verwendung einer Druckfeder.

## Patentansprüche

1. Vorrichtung zum Kuppeln und Entkuppeln von Greiferschienenteilen in einer Transferpresse, mit Kupplungsmitteln in den einander zugeordneten Endteilen (22, 23) der aneinander zu kuppelnden und zu verspannenden Greiferschienenteile (8 bis 12), einem Spannmittel (25) mit einem in seiner Achsrichtung (36) und um diese (Drehrichtung 37) bewegbaren Spannbolzen (35) mit Spannanker (38), der über den Bereich der Trennstelle (19) aus einem Greiferschienenteil (8 bis 11) herausfahrbar und hinter einer Spannfläche (52) in dem zu kuppelnden Greiferschienenteil (9 bis 12) festsetzbar ist, mit Zentriermitteln (48, 50) zum gegenseitigen Ausrichten der Greiferschienenteile (8 bis 12) während des Kuppelns, mit pressen- und pressentischseitigen Mitteln (16) zum Arretieren der Greiferschienenteile (8 bis 12) in Zeiten zumindest des Kuppelns und Entkuppelns und mit Kupplungen (26/27, 29/30) für die an den Greiferschienenteilen (8 bis 12) mitgeführten Leitungen (28, 31), **dadurch gekennzeichnet,** daß die beweglichen Teile (48) der Zentriermittel (48, 50) und jeweils eine Kupplungshälfte (26, 29) für die Leitungen (28, 31) an einer gemeinsamen, in einem Endteil (22) jedes Greiferschienenteils (8 bis 11) geführten Brücke (41, 61) befestigt sind und daß die Brücke (41, 61) an dem Spannbolzen (35) mit diesem in und entgegen dessen Achsrichtung (36) verschiebbar befestigt ist.

2. Vorrichtung nach Anspruch 1, **dadurch gekennzeichnet,** daß der Spannbolzen (35) mit einem dem Spannmittel (25) fernen Teil (Stirnfläche 39) gegen eine Gegenanlagefläche (53) an dem zu kuppelnden/zu entkuppelnden Greiferschienenteil (9 bis 12) legbar ist bei einer Verstellung in Achsrichtung (36).

3. Vorrichtung nach Anspruch 1, **dadurch gekennzeichnet,** daß die verschiebbare Brücke (41, 61) in dem das Spannmittel (25) aufweisenden Greiferschienenteil (8 bis 11) mit dem Spannbolzen (35) wirkverbunden ist.

4. Vorrichtung nach Anspruch 1, **dadurch gekennzeichnet,** daß jedes Spannmittel (25) von der Energieeinspeisung (Schleppkabel 17, 18) für die Greiferschienen (6, 7) aus gesehen in dem Endteil (22) jedes Greiferschienenteils (8 bis 11) angeordnet ist vor der folgenden Trennstelle (19).

5. Vorrichtung nach Anspruch 1, **dadurch gekennzeichnet,** daß zu Beginn des Kuppelns der Abstand zwischen der Zentrierfläche (54) an dem beweglichen Zentriermittel (48) und der festen Zentrierfläche (55) an dem zu kuppelnden Greiferschienenteil (9 bis 12) um ein solches Maß kleiner ist als der Abstand zwischen zusamnengehörenden Kupplungshälften (26/27, 29/30) der Leitungen (28, 31), daß die Kupplungshälften (26/27, 29/30) der Leitungen (28, 31) erst dann miteinander in Eingriff bringbar sind, wenn die Zentrierung der zu kuppelnden Greiferschienenteile (8 bis 12) vermittels der Zentriermittel (48, 50) bereits erfolgt ist.

6. Vorrichtung nach Anspruch 1, **dadurch gekennzeichnet,** daß die Zentriermittel (48, 50) und zumindest eine Kupplung (26/27) für Leitungen (28) innerhalb der Endteile (22, 23) der Greiferschienenteile (8 bis 12) angeordnet sind.

7. Vorrichtung nach Anspruch 5, **dadurch gekennzeichnet,** daß Kupplungen (26/27) und Leitungen (28) für die Versorgung der Spannmittel (25) innerhalb der Greiferschienenteile (8 bis 12) angeordnet sind.

8. Vorrichtung nach Anspruch 1, **dadurch gekennzeichnet,** daß die beweglichen Teile (48) der Zentriermittel (48, 50) und jeweils eine Kupplungshälfte (26) für die Leitungen (28) jeder Trennstelle (19) an einem gemeinsamen, in einem Endteil (22) jedes Greiferschienenteils (8 bis 11) geführten Träger (60) befestigt sind, daß die Brücke (61) zwischen dem Träger (60) und dem Spannmittel (25) an dem Spannbolzen (35) und mit diesem in und entgegen dessen Achsrichtung (36) verschiebbar befestigt ist, und daß zwischen dem Träger (60) und der Brücke (61) ein Federkraftspeicher (62) angeordnet ist zum voneinander beabstandeten Halten von Brücke (61) und Träger (60) und zur Anlage des Trägers (60) an einem Anschlag (63, 64) des Greiferschienenteils (8 bis 11) bei der Bewegung des Spannbolzens (35) in die Drehlage (38ʹ) und Spannlage (38ʹʹ).

9. Vorrichtung nach Anspruch 1 mit die Werkzeugsätze und Greiferschienenteile (9, 11) zugleich aus der Transferpresse (1) und in diese verfahrbaren Schiebetischen (20), **dadurch gekennzeichnet,** daß für die Abstützung in Zeiten des Werkzeugsatz-Wechsels sowohl für die in der Transferpresse (1) verbleibenden Greiferschienenteile (8, 10, 12) im Bereich der Pressenständer (5) als auch für die auszutauschenden Greiferschienenteile (9, 11) an den Schiebetischen (20) Arretiermittel (16) angebracht sind.

10. Vorrichtung nach Anspruch 1, **dadurch gekennzeichnet,** daß in jeder Trennstelle (19) eine Kupplungshälfte (27) einer Leitungen (28) verbindenden Kupplung (26/27) über einen in Bewegungsrichtung (36) der Brücke (41) bewegbaren Schlitten (32) an dem jeweiligen anzukuppelnden Greiferschienenteil (9 bis 12) gelagert ist und daß zwischen dem Schlitten (32) und dem Greiferschienenteil (9 bis 12) eine Feder (34) angeordnet ist mit Wirkung in einer den Schlitten (32) entgegen der Kuppelbewegung (36) haltenden Weise.

11. Verfahren zum Kuppeln und Entkuppeln von Greiferschienenteilen in einer Transferpresse unter Verwendung von Kupplungsmitteln in den einander zugeordneten Endteilen (22, 23) der Greiferschienenteile (8 bis 12) zum Verbinden dieser für den Betrieb der Presse (1) aus jeweils einem Spannmittel (25) mit einem in seiner Achsrichtung (36) und um diese (Drehrichtung 37) bewegbaren Spannbolzen (35) mit Spannanker (38) in einem Greiferschienenteil (8 bis 11) und einer Spannfläche (52) in dem zu kuppelnden Greiferschienenteil (9 bis 12), weiterhin mit Zentriermitteln (48, 50) zum gegenseitigen Ausrichten der Greiferschienenteile (8 bis 12) und mit Mitteln (16) zum Arretieren der Greiferschienenteile (8 bis 12) an der Presse (1) und an Schiebetischen (20), sowie mit Kupplungen (26/27, 29/30) für die an den Greiferschienenteilen (8 bis 12) mitgeführten Leitungen (28, 31), wobei die beweglichen Teile (48) der Zentriermittel (48, 50) und jeweils eine Kupplungshälfte (26, 29) für die Leitungen (28, 31) jeder Trennstelle (19) an einer in einem Endteil (22) jedes Greiferschienenteils (8 bis 11) geführten Brücke (41, 61) befestigt sind und die Brücke (41, 61) über den Spannbolzen (35) in dessen Achsrichtung (36) verschiebbar ist, **gekennzeichnet durch** folgende Verfahrensschritte:
Kuppeln der Geiferschienenteile (8 bis 12) durch
.1 Beaufschlagen des ersten von der Energieeinspeisung (17, 18) für die Greiferschienen (6, 7) aus gesehenen Spannmittels (25) zum Vorschieben des Spannbolzens (35) bis zum Schließen (Kontaktgeben) der ersten, der Energieversorgung des zweiten Spannmittels (25ʹ) dienenden Kupplung (26/27),
.2 Beaufschlagen des zweiten Spannmittels (25ʹ) zum Vorschieben des Spannbolzens (35) bis zum Schließen (Kontaktgeben) der zweiten Kupplung (26ʹ/27ʹ) für das dritte Spannmittel (25ʹʹ),
.3 Beaufschlagen des dritten Spannmittels (25'') und ggf. weiterer Spannmittel (25''',...) zum Schließen (Kontaktgeben) der vierten Kupplung (26'''/27''') und weiterer Kupplungen (26''''/27'''',...) in der Reihenfolge,
.4 Beaufschlagen der Spannmittel (25) zum weiterführenden Vorschbieben der Spannbolzen (35) in eine Drehlage (38'),
.5 Beaufschlagen der Spannmittel (25) zum Drehen der Spannbolzen (35) um 90 Winkelgrad in der Drehlage (38''),
.6 Beaufschlagen der Arretiermittel (16) zum Lösen der Arretierungen zwischen den Pressenständern (5) und Greiferschienenteilen (8, 10, 12) und zwischen den Schiebetischen (20) und Greiferschienenteilen (9, 11),
.7 Zeitgleiches Beaufschlagen aller Spannmittel (25) zum Zurückziehen der Spannbolzen (35) unter Anlage der Spannanker (38) an den Spannflächen (52) der zu kuppelnden Greiferschienenteile (9 bis 12) und zum Verpressen der Greiferschienenteile (8 bis 12) aneinander,
Entkuppeln der Greiferschienenteile (8 bis 12) durch
.8 Beaufschlagen der Spannmittel (25) in zu den Punkten 1 bis 7 entgegengesetzter Reihen- und Wirkungsfolge
.1 unter Abheben der Spannanker (38) von der jeweiligen Spannfläche (52) in die Drehlage (38') bei
.2 gleichzeitigem Trennen der Geiferschienenteile (8 bis 12) voneinander
.3 durch ggf. Anlage der Spannbolzen (35) mit jeweils einem dem Spannmittel (25) fernen Teil (Stirnfläche 39) an einer Gegenanlagefläche (53) an dem zu entkuppelnden Greiferschienenteil (9 bis 12).

## Claims

1. Device for the coupling and uncoupling of gripper-rail parts in a transfer press, with coupling means in the mutually assigned end parts (22, 23) of the gripper-rail parts (8 to 12) to be coupled to one another and braced, with a clamping means (25) having a clamping bolt (35) movable in its axial direction (36) and about this (direction of rotation 37) and with a clamping tie (38) which can move out of a gripper-rail part (8 to 11) beyond the region of the separating point (19) and can be secured behind a clamping face (52) in the gripper-rail part (9 to 12) to be coupled, with centring means (48, 50) for the mutual alignment of the gripper-rail parts (8 to 12) during the coupling, with means (16) located on the press and platen for retaining gripper-rail parts (8 to 12) in time at least with the coupling and uncoupling, and with couplings (26/27, 29/30) for the lines (28, 31) carried on the gripper-rail parts (8 to 12), characterised in that the movable parts (48) of the centring means (48, 50) and a respective coupling half (26, 29) for the lines (28, 31) are fastened to a common bridge (41, 61) guided in an end part (22) of each gripper-rail part (8 to 11), and in that the bridge (41, 61) is fastened to the clamping bolt (35) displaceably with this in and oppositely to its axial direction (36).

2. Device according to Claim 1, characterised in that the clamping bolt (35) can be laid with a part (end face 39) remote from the clamping means (25) against a counter-laying face (53) on the gripper-rail part (9 to 12) to be coupled/uncoupled, at the same time being adjusted in the axial direction (36).

3. Device according to Claim 1, characterised in that the displaceable bridge (41, 61) in the gripper-rail part (8 to 11) having the clamping means (25) is connected operatively to the clamping bolt (35).

4. Device according to Claim 1, characterised in that each clamping means (25) is arranged in the end part (22) of each gripper-rail part (8 to 11) in front of the following separating point (19), as seen from the energy supply (trailing cables 17, 18) for the gripper rails (6, 7).

5. Device according to Claim 1, characterised in that, at the start of coupling, the distance between the centring face (54) on the movable centring means (48) and the fixed centring face (55) on the gripper-rail part (9 to 12) to be coupled is smaller than the distance between mutually associated coupling halves (26/27, 29/30) of the lines (28, 31) by such an amount that the coupling halves (26/27, 29/30) of the lines (28, 31) can be brought into engagement with one another only when the centring of the gripper-rail parts (8 to 12) to be coupled has already been carried out by the centring means (48, 50).

6. Device according to Claim 1, characterised in that the centring means (48, 50) and at least one coupling (26/27) for lines (28) are arranged within the end parts (22, 23) of the gripper-rail parts (8 to 12).

7. Device according to Claim 5, characterised in that couplings (26/27) and lines (28) for supplying the clamping means (25) are arranged within the gripper-rail parts (8 to 12).

8. Device according to Claim 1, characterised in that the movable parts (48) of the centring means (48, 50) and a respective coupling half (26) for the lines (28) of each separating point (19) are fastened to a common carrier (60) guided in an end part (22) of each gripper-rail part (8 to 11), in that the bridge (61) between the carrier (60) and the clamping means (25) is fastened to the clamping bolt (35) displaceably with this in and oppositely to its axial direction (36), and in that a spring-force accumulator (62) is arranged between the carrier (60) and the bridge (61) in order to keep the bridge (61) and carrier (60) at a distance from one another and to lay the carrier (60) against a stop (63, 64) of the gripper-rail part (8 to 11) during the movemement of the clamping bolt (35) into the rotary position (38') and clamping position (38'').

9. Device according to Claim 1, with sliding tables (20) which can move the tool sets and gripper-rail parts (9, 11) at the same time out of the transfer press (1) and into this, characterised in that retaining means (16) are mounted on the sliding tables (20) for support in time with the tool-set change both for the gripper-rail parts (8, 10, 12) remaining in the transfer press (1) in the region of the press stands (5) and for the gripper-rail parts (9, 11) to be exchanged.

10. Device according to Claim 1, characterised in that, in each separating point (19), one coupling half (27) of a coupling (26/27) connecting lines (28) is mounted on the respective gripper-rail part (9 to 12) to be coupled, via a carriage (32) movable in the direction of movement (36) of the bridge (41), and in that a spring (34) is arranged between the carriage (32) and the gripper-rail part (9 to 12) with the effect of holding the carriage (32) counter to the coupling movement (36).

11. Process for the coupling and uncoupling of gripper-rail parts in a transfer press by the use of coupling means in the mutually assigned end parts (22, 23) of the gripper-rail parts (8 to 12) for the connection of these to operate the press (1), consisting respectively of a clamping means (25) having a clamping bolt (35) movable in its axial direction (36) and about this (direction of rotation 37) and with a clamping tie (38) in a gripper-rail part (8 to 11) and a clamping face (52) in the gripper-rail part (9 to 12) to be coupled, furthermore with centring means (48, 50) for the mutual alignment of the gripper-rail parts (8 to 12) and with means (16) for retaining the gripper-rail parts (8 to 12) on the press (1) and on sliding tables (20), as well as with couplings (26/27, 29/30) for the lines (28, 31) carried on the gripper-rail parts (8 to 12), the movable parts (48) of the centring means (48, 50) and a respective coupling half (26, 29) for the lines (28, 31) of each separating point (19) being fastened to a bridge (41, 61) guided in an end part (22) of each gripper-rail part (8 to 11), and the bridge (41, 61) being displaceable via the clamping bolt (35) in the axial direction (36) of the latter, characterised by the following process steps:
coupling of the gripper-rail parts (8 to 12) by
.1 loading the first clamping means (25), as seen from the energy supply (17, 18) for the gripper rails (6, 7), for advancing the clamping bolt (35) as far as the closing (contacting) of the first coupling (26/27) serving for the energy supply of the second clamping means (25'),
.2 loading the second clamping means (25') for advancing the clamping bolt (35) as far as the closing (contacting) of the second coupling (26'/27') for the third clamping means (25''),
.3 loading the third clamping means (25'') and, if appropriate, further clamping means (25''', etc.) for closing (contacting) the fourth coupling (26'''/27''') and further couplings (26''''/27'''', etc.) in sequence,
.4 loading the clamping means (25) for the further advance of the clamping bolts (35) into a rotary position (38'),
.5 loading the clamping means (25) for rotating the clamping bolts (35) through 90 degrees of angle in the rotary position (38''),
.6 loading the retaining means (16) for releasing the retensions between the press stands (5) and gripper-rail parts (8, 10, 12) and between the sliding tables (20) and gripper-rail parts (9, 11),
.7 loading all the clamping means (25) in time with one another for retracting the clamping bolts (35), the clamping ties (38) being laid against the clamping faces (52) of the gripper-rail parts (9 to 12) to be coupled, and pressing the gripper-rail parts (8 to 12) against one another,
uncoupling the gripper-rail parts (8 to 12) by
.8 loading the clamping means (25) in the operating sequence opposite to points 1 to 7,
.1 the clamping ties (38) being lifted off from the respective clamping face (52) into the rotary position (38'), with
.2 the simultaneous separation of the gripper-rail parts (8 to 12) from one another,
.3 if appropriate, by the laying of the clamping bolts (35) with a respective part (end face 39) remote from the clamping means (25) against a counterlaying face (53) on the gripper-rail part (9 to 12) to be uncoupled.

## Revendications

1. Dispositif pour coupler et découpler des éléments de barres de préhension dans une presse transfert, comportant des moyens d'accouplement dans les extrémités mutuellement correspondantes (22, 23) des éléments de barres (8 à 12) à coupler et fixer l'un a l'autre, un moyen de bridage (25) pourvu d'une tige de bridage (35) mobile dans la direction (36) de son axe et autour de celui-ci (rotation 37) et pourvue d'une tête d'ancrage (38) agencée pour émerger d'un élément de barre (8 à 11) au-delà de la zone de jonction (19) et se bloquer derrière une surface de bridage (52) située dans l'élément de barre à coupler (9 à 12), des moyens de centrage (48, 50) pour aligner mutuellement les éléments de barres (8 à 12) pendant le couplage, des moyens (16) disposés sur la presse et sur les tables de la presse pour arrêter les éléments de barres (8 à 12) au moins aux moments du couplage et du découplage, et des connecteurs (26/27, 29/30) pour les câbles ou conduites (28, 31) qui suivent les éléments de barres (8 à 12), caractérisé en ce que les parties mobiles (48) des moyens de centrage (48, 50) et une moitié (26, 29) de chaque connecteur pour les câbles ou conduites (28, 31) sont fixées à un pont commun (41, 61) guidé dans une extrémité (22) de chaque élément de barre (8 à 11) et en ce que ledit pont (41, 61) est lié à la tige de bridage (35) de façon à coulisser en va-et-vient avec cette tige dans la direction axiale (36) de celle-ci.

2. Dispositif selon la revendication 1, caractérisé en ce que la tige de bridage (35) comporte, à l'opposé du moyen de bridage (25), une partie (surface frontale 39) agencée pour s'appuyer contre une surface d'appui opposée (53) sur l'élément de barre (9 à 12) à coupler ou découpler, lors d'un déplacement en direction axiale (36).

3. Dispositif selon la revendication 1, caractérisé en ce que le pont coulissant (41, 61) est relié mécaniquement à la tige de bridage (35) dans l'élément de barre (8 à 11) comportant le moyen de bridage (25).

4. Dispositif selon la revendication 1, caractérisé en ce que chaque moyen de bridage (25) est disposé, dans l'extrémité (22) de chaque élément de barre (8 à 11), devant la jonction suivante (19) vue à partir de l'alimentation en énergie (câble suiveur 17, 18) des barres de préhension (6,7).

5. Dispositif selon la revendication 1, caractérisé en ce qu'au début du couplage, la distance entre la surface de centrage (54) située sur le moyen mobile de centrage (48) et la surface fixe de centrage (55) située sur l'élément de barre à coupler (9 à 12) est inférieure à la distance entre des moitiés correspondantes de connecteurs (26/27, 29/30) des câbles ou conduites (28, 31), dans une mesure telle que les moitiés de connecteurs (26/27, 29/30) des câbles ou conduites (28, 31) ne peuvent s'engager l'une sur l'autre que lorsque le centrage des éléments de barres à coupler (8 à 12) est déjà effectué par les moyens de centrage (48, 50).

6. Dispositif selon la revendication 1, caractérisé en ce que les moyens de centrage (48, 50) et au moins un connecteur (26/27) de câbles ou conduites (28) sont disposés à l'intérieur des extrémités (22, 23) des éléments de barres (8 à 12).

7. Dispositif selon la revendication 5, caractérisé en ce que des connecteurs (26/27) et des câbles ou conduites (28) pour l'alimentation des moyens de bridage (25) sont disposés à l'intérieur des éléments de barres (8 à 12).

8. Dispositif selon la revendication 1, caractérisé en ce que les parties mobiles (48) des moyens de centrage (48, 50) et une moitié respective (26) d'un connecteur de câbles ou conduites (28) à chaque zone de jonction (19) sont fixées à un support commun (60) guidé dans une extrémité (22) de chaque élément de barre (8 à 11), en ce que le pont (61) est fixé à la tige de bridage (35) entre le support (60) et le moyen de bridage (25) et est coulissant avec cette tige en va-et-vient dans la direction axiale (36) de la tige, et en ce qu'un accumulateur à élasticité (62) est disposé entre le support (60) et le pont (61) pour les maintenir espacés l'un de l'autre et pour appuyer le support (60) contre une butée (63, 64) de l'élément de barre (8 à 11) lors du mouvement de la tige de bridage (35) en position de rotation (38') et en position de bridage (38").

9. Dispositif selon la revendication 1, en combinaison avec des tables mobiles (20) portant les jeux d'outils et les éléments de barrer (9, 11) et agencées pour se déplacer en même temps pour sortir de la presse transfert (1) et y rentrer, caractérisé en ce que des moyens d'arrêt (16) sont prévus pour soutenir, au moment du changement des jeux d'outils, aussi bien les éléments de barres (8, 10, 12) restant dans la presse transfert (1), au voisinage des montants (5) de la presse, que les éléments de barres à changer (9, 11), sur les tables mobiles (20).

10. Dispositif selon la revendication 1, caractérisé en ce que, dans chaque zone de jonction (19), une moitié (27) d'un connecteur (26/27) d'un câble ou d'une conduite (28) est monté sur l'élément de barre à coupler (9 à 12), au moyen d'un chariot (32) mobile dans la direction de mouvement (36) du pont (41), et en ce qu'un ressort (34) est disposé entre le chariot (32) et l'élément de barre (9 à 12) et a pour effet de retenir le chariot (32) dans le sens opposé au mouvement de couplage (36).

11. Procédé pour coupler et découpler des éléments de barres de préhension dans une presse transfert en utilisant des moyens d'accouplement dans les extrémités mutuellement correspondantes (22, 23) des éléments de barres (8 à 12) pour raccorder ceux-ci pour l'exploitation de la presse (1), chacun de ces moyens comportant, dans un élément de barre (8 à 11), un moyen de bridage (25) pourvu d'une tige de bridage (35) mobile dans la direction (36) de son axe et autour de celui-ci (rotation 37) et pourvue d'une tête d'ancrage (38), et une surface de bridage (52) située dans l'élément de barre à coupler (9 à 12), et en outre avec des moyens de centrage (48, 50) pour aligner mutuellement les éléments de barres (8 à 12) pendant le couplage, et des moyens (16) disposés sur la presse (1) et sur des tables mobiles (20) pour arrêter les éléments de barres (8 à 12), ainsi qu'avec des connecteurs (26/27, 29/30) pour les câbles ou conduites (28, 31) qui suivent les éléments de barres (8 à 12), et où les parties mobiles (48) des moyens de centrage (48, 50) et une moitié (26, 29) de chaque connecteur pour les câbles ou conduites (28, 31) à chaque zone de jonction (19) sont fixées à un pont (41, 61) guidé dans une extrémité (22) de chaque élément de barre (8 à 11), ledit pont (41, 61) étant entraîné par la tige de bridage (35) de façon à coulisser en va-et-vient avec cette tige dans la direction axiale (36) de celle-ci, caractérisé par les étapes suivantes :
couplage des éléments de barres (8 à 12) par :
.1 actionnement du premier moyen de bridage (25), vu à partir de l'alimentation en énergie (17, 18) des barres de préhension (6, 7), pour avancer la tige de bridage (35) jusqu'à la fermeture (contact signalé) du premier connecteur (26/27), servant à l'alimentation en énergie du deuxième moyen de bridage (25'),
.2 actionnement du deuxième moyen de bridage (25') pour avancer la tige de bridage (35) jusqu'à la fermeture (contact signalé) du deuxième connecteur (26'/27') destiné au troisième moyen de bridage (25"),
.3 actionnement du troisième moyen de bridage (25") et successivement d'éventuels moyens de bridage suivants (25''',...) jusqu'à la fermeture (contact signalé) du quatrième connecteur (26'''/27''') et de connecteurs suivants (26""/27""),
.4 actionnement des moyens de bridage (25) pour continuer d'avancer les tiges de bridage (35) jusqu'à une position de rotation (38'),
.5 actionnement des moyens de bridage (25) pour faire tourner de 90 degrés les tiges de bridage (35) dans la position de rotation (38"),
.6 actionnement des moyens d'arrêt (16) pour libérer le blocage entre les montants (5) de la presse et des éléments de barres (8, 10, 12) et entre les tables mobiles (20) et des éléments de barres (9, 11),
.7 actionnement simultané de tous les moyens de bridage (25) pour tirer en arrière les tiges de bridage (35) en appuyant leurs têtes d'ancrage (38) contre les surfaces de bridage (52) des éléments de barres à coupler (9 à 12) et pour presser l'un contre l'autre les éléments de barres (8 à 12),
découplage des éléments de barres (8 à 12) par :
.8 actionnement des moyens de bridage (25) dans l'ordre inverse et le mode inverse de ceux des points 1 à 7,
.1 avec retrait des têtes d'ancrage (38) par rapport aux surfaces de bridage correspondantes (52) jusqu'à la position de rotation (38') avec :
.2 séparation simultanée des éléments de barres (8 à 12),
.3 par appui, le cas échéant, des tiges de bridage (35) au moyen d'une partie (surface frontale 39) éloignée du moyen de bridage (25), contre une surface d'appui opposée (53) de l'élément de barre à découpler (9 à 12).
